# EUROPÄISCHE PATENTSCHRIFT

(11) **EP 0 523 118 B1**
(45) Veröffentlichungstag und Bekanntmachung des Hinweises auf die Patenterteilung: **04.06.1997**
(21) Anmeldenummer: 91907012.8
(22) Anmeldetag: 28.03.1991
(51) Int. Cl.: F24F 3/12

(54) **VERFAHREN, ANLAGE UND GERÄT ZUM ANREICHERN VON LÜFTUNGS- ODER KLIMATISIERUNGSLUFT MIT DUFTSTOFFEN**
PROCESS, INSTALLATION AND DEVICE FOR ENRICHING VENTILATION OR AIR-CONDITIONING AIR WITH AROMATIC SUBSTANCES
PROCEDE, INSTALLATION ET APPAREIL POUR ENRICHIR DE L'AIR DE VENTILATION OU DE CLIMATISATION AVEC DES SUBSTANCES ODORANTES

(30) Priorität: 10.04.1990 DE 4011514
(43) Veröffentlichungstag der Anmeldung: 20.01.1993
(73) Patentinhaber: VON KEMPSKI, Diotima, D-40213 Düsseldorf (DE)
(72) Erfinder: VON KEMPSKI, Diotima, D-4000 Düsseldorf 1 (DE); MAHL, Wolfgang, H., D-4040 Neuss (DE)
(74) Vertreter: Schumacher, Horst, Dr. Dipl.-Phys.
(86) Internationale Anmeldenummer: EP9100608
(87) Internationale Veröffentlichungsnummer: WO9115718

(56) Entgegenhaltungen:
- DE-A- 2 740 476
- US-A- 3 442 602
- logoff

## Beschreibung

Die Erfindung betrifft ein Verfahren, eine Anlage und Gerät zum Anreichern von Lüftungs- oder Klimatisierungsluft mit Duftstoffen.

Es ist bekannt, in Lüftungs- oder Klimatisierungsluft Duftstoffe durch feines Versprühen einzubringen, um in dem künstlich belüfteten bzw. klimatisierten Raum eine angenehme Duftnote zu schaffen. Dieses Verfahren hat unter anderem den Nachteil, daß ein permanentes Versprühen aus verschiedenen Gründen nicht vertretbar ist und ein getacktetes bzw. in Intervallen betriebenes Versprühen der Duftstoffe zu spürbaren Duftkonzentrationsschwankungen in dem künstlich belüfteten oder klimatisierten Raum führt.

Aus der DE 12 65 953 B ist eine Befeuchtungsvorrichtung für Klimaanlagen bekannt, bei der der zu befeuchtene Luftstrom auf die Flüssigkeitsoberfläche eines Tropfwasserauffangbehälters gerichtet ist und eine des Befeuchtungswasser in den Luftstrom sprühende Düse oberhalb des geneigten Luftstromes schräg auf die Wasseroberfläche gerichtet ist. Diese bekannte Befeuchtungsvorrichtung weist u.a. die vorerwähnten Nachteile der Wasserversprühung auf und ist im übrigen in erster Linie für Befeuchtungszwecke und nicht zur Einbringung von Duftstoffen gedacht.

Aus der US PS 3,599,841 ist eine Vorrichtung zum Umwälzen von Luft unter gleichzeitiger Anreicherung mit einem Duftstoff bekannt, bei der ein den Duftstoff aufnehmender Benälter unter Verwendung eines Einlaß- und Auslaßventiles an einen von der Umwälzluft durchströmten Kanal derart angekoppelt ist, daß die Umwälzluft bei geöffneten Ventilen als Ganzes durch den den Duftstoff aufnehmenden Behälter geleitet wird, während bei geschlossenen Ventilen auch aer Strömungskanal für die Umwälzluft durch das Doppelsitzventil für weitere Fluidströmung unterbrochen wird. Der Nachteil dieses bekannten Gerätes besteht u.a. darin, daß es eine permanente Lüftung oder Klimatiesierung nicht gestattet, da der Luftstrom intervallweise unterbrochen wird. Außerdem führt die Zwangsführung des Umwälzungsluftstromes durch den den Duftstoff aufnehmenden Behälter zu einer überaus starken Anreicherung des Luftstromes mit Duftstoff, was, insbesondere im Zusammenhang mit dem lediglich taktweisen Betrieb des Gerätes, als unangenehm von den derart gelüffteten Raum benutzenden Personen empfunder wird. Da dieses bekannte Gerät auf die Verwendung des Doppelsitzventiles angewiesen ist, um in Zeiten unterbrochenen Luftumwälzstromes eine Verdunstung des relativ schnell verdunstenden Duftmaterials zu unterbinden, ist auch nicht möglich, dieses Gerät in anderer Weise als nach dem Ein/Aus-Takt-Prinzip zu benutzen. Zwar erwähnt diese Druckschrift die Möglichkeit, daß Doppelsitzventil nicht nur völlig, sondern auch teilweise öffnen oder den Gebläseluftstrom variieren zu können, doch führen diese Möglichkeiten keinesfalls dazu, daß die Verdunstung des Duftmaterials auf diese Weise gebremst wird. Vielmehr wird das Ergebnis derartiger Drosselungsversuche des Umwälzluftstromes nur derjenige sein, daß die gleiche Luftstoffmenge pro Zeiteinheit abgegeben wird und lediglich der den Duftstoff transportierende Luftstrom schwächer ist. Durch derartige Maßnahmen wird also die Duftkonzentration - unerwünschtermaßen - sogar noch erhöht.

Aus der DE-A1-27 40 476 ist ein Verfahren zur Luftbefeuchtung bekannt, mit welchem gleichzeitig die Geruchsstoffe aus der zu befeuchtenden Umgebungsluft entfernt werden. Zu diesem Zweck ist ein Behälter vorgesehen, der nur zum Teil mit Wasser gefüllt werden kann. Über der Wasseroberfläche befindet sich ein abgeschlossenes Luftvolumen mit zwei Verbindungen zur Umgebungsatmosphäre. Die eine Verbindung besteht aus einem kurz oberhalb der Wasseroberfläche mündenden Rohr dessen anderes Ende in der Umgebungsluft mündet. Die andere Verbindung besteht aus einer Öffnung im Behälterdeckel, der ein Ventilator zur Erzeugung einer Durchströmung des Behälters zugeordnet ist. Durch diese Zirkulation prallt die über das Zuführrohr angesaugte Luft senkrecht auf einen Teil der Wasseroberfläche. Durch diese Strömungsart werden die in dem zu befeuchtenden Raum enthaltenen Geruchsstoffe an das Wasser innerhalb des Behälters abgegeben. Gleichzeitig nimmt der so der Wasseroberfläche zugeführte und über den Ventilator an die Umgebungsatmosphäre abgeführte Luftstrom Feuchtigkeit auf. Zwar ist es vorgesehen, dem Wasser für diese bekannte Vorrichtung auch kleine Mengen an Zusatzstoffen, wie Frühlingsduft, chemische Bindemittel für Geruchsstoffe und ähnliches beizumischen. Durch diese Maßnahme wird die bekannte Vorrichtung aber noch nicht zur gleichmäßigen Abgabe von Duftstoffen geeignet. Das zwingend vorgesehene Aufprallen der Ansaugluft auf die Wasseroberfläche, welches den für diese Vorrichtung wesentlichen Schritt der Luftreinigung von Geruchsstoffen realisiert, ist nämlich einer vergleichmäßigten Beaufschlagung der so behandelten Luft mit Duftstoffen zuwiderlaufend. Die allmähliche Anreichung mit Geruchsstoffen innerhalb des Verdunstungswassers verändert nämlich die von der Vorrichtung abgegebene Duftstoffkonzentration im Laufe der Zeit. Im übrigen ist diese bekannte Vorrichtung auch nicht dafür vorgesehen oder geeignet, den in ihr behandelten Luftstrom in den Luftstrom einer Lüftungs- oder Klimaanlage einzuspeisen (Bypass-Schaltung); allenfalls käme eine Behandlung reinigung und Befeuchtung) des Gesamtluftstromes der Lüftungs- oder KLimaanlage in Betracht, da sowohl die Luftreinigung als auch die Luftbefeuchtung im Teilstromverfahren (Bypass-Schaltung) weder hinsichtlich des Reinigungs- noch hinsichtlich des Befeuchtungseffektes aureichen würde. Der entscheidende Nachteil dieser bekannten Vorrichtung und Verfahrensweise liegt aber - wie erwähnt - darin, daß die wünschenswerte Gleichmäßigkeit der Beaufschlagung der behandelten Luft mit Duftstoff durch das Aufprallen eines Luftstrahles auf einen Teil der freien Wasseroberfläche wegen der dadurch bewirkten Abgabe von Inhaltsstoffen der Zuführluft an das Wasser unmöglich wird.

Aus dem DE-GM 16 74 979 ist eine Klimaanlage zur Verbesserung von Raumluft bekannt, bei der wiederum Düsen verwendet werden, um der Klimatisierungsluft eine Flüssigkeit aufzugeben, welche die Eigenschaft hat, Riech- und Eckelstoffe, die in der Klimatierungsluft vorhanden sind, zu absorbieren. Diese bekannte Klimaanlage hat im Kern die gleichen Nachteile wie die im Zusammenhang mit der DE 12 65 953 B beschriebene Vorrichtung.

Davon ausgehend liegt der Erfindung die Aufgabe zugrunde, das Anreichern von Lüftungs- oder Klimatisierungsluft mit Duftstoffen zu vergleichmäßigen. Zur Lösung dieser Aufgabe wird das in Anspruch 1 wiedergegebene Verfahren vorgeschlagen. Es ermöglicht eine völlig gleichmäßige Anreicherung der Lüftungs- oder Klimatisierungsluft während der gesamten gewünschten Zeitspanne. Diese Zeitspanne ist im Normalfall mit der täglichen Betriebszeit der Lüftungs- oder Klimatisierungsanlage identisch. Es ist aber auch möglich, die Lüftungs- oder Klimatisierungsluft nur während vorbestimmter Teilzeitspannen mit Duftstoff anzureichern.

Im Sinne der Erfindung bedeutet "Lüftungs- oder Klimatisierungsluft", daß es sich dabei sowohl um Frischluft als auch um Umwälzluft sowie um Mischungen von beiden handeln kann.

Wenn Absperrventile für den durch den Behälter zu leitenden Teilluftstrom im Takt geöffnet und geschlossen werden oder gedrosselt werden, ist der mit Duftstoffen angereicherte Teilluftstrom dadurch hinsichtlich seiner Strömungsrate auch gesteuert werden. Damit ist die Konzentration der Duftstoffe in Lüftungs- oder Klimatisierungsluft auf einfache Weise steuerbar.

Eine weitere Möglichkeit, die Anreicherung mit Duftstoffen nur während Teilzeitspannen vorzunehmen, besteht darin, innerhalb des die Verdunstungsflächen aufweisenden Behälters die Möglichkeit vorzusehen, daß der Teilansaugluftstrom mit den Verdunstungsflächen wahlweise in bzw. außer Kontakt kommt. Dies ist durch bewegliche Lüfteleitflächen, wie Schieber, Klappen u. dgl. möglich, wenn diese den Luftstrom alternativ über die freien Verdunstungsflächen bzw. über einen entsprechend dimensionierten parallel geschalteten Lüftkanal leiten können.

Eine weitere Alternative zum Anreichern der Lüftungs-oder Klimatisierungsluft nur in vorgegebenen Teilzeitspannen, besteht darin, daß der die Verdunstungsflächen aufweisende Behälter nur während dieser Teilzeitspannen Duftstoffe enthält. Natürlich ist es auch möglich, Teilzeitspannen mit unterschiedlichen Duftnoten hintereinander zu schalten.Dies geschieht bevorzugt durch Verwendung mehrerer, insbesondere hinsichtlich des Luftstromes parallelgeschalteter erfindungsgemäßer Behälter.

Um vor allem den hygienischen Anforderungen einer Lüftungs- oder Klimatisierungsanlage Rechnung zu tragen, ist vorgesehen, die die Verdunstungsflächen aufweisenden Behälter in vorgegebenen Zeitabständen zu entleeren, zu reinigen und zu befüllen. Um beim Befüllen eine gründliche Durchmischung zwischen Duftstoff und Verdünnungsflüssigkeit zu erzielen, wird die Maßnahem nach Anspruch 7 vorgeschlagen. Als besonders einfach und wirkungsvoll sowohl für das Mischen als auch für das Reinigen des Behälters hat sich die Verwendung einer Verdüsungseinrichtung für die Verdünnungsflüssigkeit erwiesen (Anspruch 9).

Um eine besonders ausgeprägte Duftentfaltung zu fördern, ist es vorteilhaft, daß Gemisch von Verdünnungsflüssigkeit und Duftstoff auf einer bestimmten (vorteilhafter Weise über Raumtemperatur liegenden) Temperatur zu halten. Über eine Temperatursteuerung kann in gewissen Umfang auch die Konzentration des Duftstoffes in der Lüftungs- oder Klimatisierungsluft verändert werden.

Eine Anlage zum Anreichern von Lüftungs- oder Klimatisierungsluft mit Duftstoffen, bei der die Lüftungs- oder Klimatisierungsluft mittels eines Gebläses, insbesondere durch Ansaugen, in ein Verteilersystem gefördert wird, löst die der Erfindungs zugrundeliegende Aufgabe durch die Merkmalskombination gemäß Anspruch 10.

Zweckmäßige Ausgestaltungen des Erfindungsgegenstandes, die insbesondere eine einfache Herstellbarkeit, automatisiertes Betreiben, gute Reinigungsmöglichkeit bzw. Anpassbarkeit auf den einzelnen Anwendungsfall gewährleisten, sind in weiteren Ansprüchen enthalten.

Weitere Einzelheiten, Merkmale und Vorteile des Gegenstandes der Erfindung ergeben sich aus der nachfolgenden Beschreibung der zugehörigen Zeichnung, in der eine bevorzugte Ausführungsform einer Anlage und eines Gerätes zur Anreicherung von Lüftungs- oder Klimatisierungsluft mit Duftstoffen ist in der Zeichnung dargestellt und wird im folgenden näher beschrieben. In der Zeichnung zeigen:
Fig. 1 ein Gerät zum Anreichern von Lüftungs- oder Klimatisierungsluft mit Duftstoffen in Seitenansicht (scheiatisch);
Fig. 2 von demselben Gerät eine stirnseitige Ansicht des Behälters (Ansicht A gemäß Fig. 1);
Fig. 3 von demselben Gerät eine Ansicht von oben (Ansicht B gemäß Fig. 1 und 2), aber ohne Einzelheiten der Auf- und Anbauten sowie
Fig. 4 eine Anlage zum Anreichern von Lüftungs- oder Klimatisierungsluft mit Duftstoffen - als Schemaskizze.

In den Figuren 1 bis 3 ist das Gerät 10 zum Anreichern von Lüftungs- oder Klimatisierungsluft mit Duftstoffen in verschiedenen Ansichten dargestellt. Es weist einen Behälter 11 auf, der von Stirnseitenwänden 12, 13, einer zylindrischen Bodenwanne 14 und einer planen Deckelplatte 15 umgrenzt ist.

Die längliche, durchsichtige Deckelplatte 15 weist im Bereich ihrer einen Schmalseite mehrere längliche Zuluftöffnungen 16 auf, die von oben mit einer halbrunden Staubschutzeinrichtung 17 gegen das Eindringen von sich nach unten absetzendem Staub u. dgl. geschützt sind. Die Zuluft kann an den offenen Stirnflächen 18 der Staubschutzeinrichtung 17 eintreten.

Im Bereich der anderen Schmalseite des Behälters 11 ist eine, in der Zeichnung einzige, kreisrunde Abluftöffnung 19 vorgesehen, die über einen Rohrstutzen 20 und eine Rohrleitung 21 mit der Saugleitung eines Gebläses 22 (Fig. 4) verbindbar ist.

Der Behälter 10 ist über eine zentral angeordnete Öffnung 23 mit einer Verdünnungsflüssigkeit, insbesondere Wasser, beaufschlagbar. Hierzu dient ein Verdüsungskopf 24, der einen breit gefächerten Verdüsungskegel 25 erzeugen kann. Mittels eines Magnetventiles 26 kann die Verdünnungsflüssigkeit in vorbestimmten Zeiten und vorbestimmten Mengen eingedüst werden.

Über mindestens eine (in der Figur 3 zwei) weitere Öffnungen 27 und entsprechende Anschlußleitungen 28 ist der Behälter 11 mit Duftstoff bzw. Duftstoffkonzentrat aus einem Vorratsbehälter 29 beaufschlagbar. Das exakte Mischungsverhältnis ist mittels einer Pumpe 30, wie einer Magnetdosierpumpe, einstellbar.

An der tiefsten Stelle der Bodenwanne 14, welche (wie in der Zeichnung nicht eigens dargestellt) auch zu einer Seite hin geneigt sein kann, ist eine Entleerungsöffnung 31 vorgesehen, die mittels eines Magnetventiles 32 öffen- und schließbar ist.

Alle Zeitfunktionen können über mindestens eine Zeitschaltuhr 33 ausgelöst werden.

Die die verschiedenen elektrisch betätigbaren Bauteile miteinander verbindenden elektrischen Leitungen 34 sind der Übersichtlichkeit halber nicht einzeln dargestellt, zumal sie dem Fachmann grundsätzlich bekannt sind.

Die Zeitschaltuhr 33 kann z. B. als Wochenzeitschaltuhr ausgebildet sein und an allen Tagen, an denen die Lüftungs- oder Klimatisierungsluft mit Duftstoff angereichert werden soll, zur eingestellten Zeit die verschiedenen Ventile schalten. Soll das z. B. über Nacht außer Betrieb befindliche und daher vorzugsweise entleerte Gerät 10 in Betrieb genommen werden, so wird zunächst die Frischwasserzufuhr eine vorbestimmte Zeitdauer geöffnet gehalten, so daß ein Teil des Wasserbedarfes in den Behälter 11 eingedüst wird. Sodann wird für eine ebenfalls vorbestimmte Zeitdauer die Dosierpumpe 30 in Gang gesetzt. Schließlich wird nochmals Wasser zugemischt, bis die gewünschte Wassermenge (z. B. 12 Liter Wasser bei 10 cm³ Duftextrakt) vollständig ist. Soll dann, z. B. am Abend, die Anreicherung mit Duft beendet werden, so wird der Behälter 11 automatisch entleert und sodann an eine vorbestimmte Zeit lang bei geöffnetem Magnetventil 32 mit Wasser bedüst (Reinigungsphase).

Die Funktionsweise der sich im Betrieb befindenden Anlage ist am besten aus Fig. 4 ersichtlich: am Anfang eines ausschnittsweise dargestellten Rohrkanals 35 befindet sich ein Gebläse 22, das aus einem Ansaugtrakt 36 Lüftungs- bzw. Klimatisierungsluft ansaugt. Diese kann über eine an sich bekannte Vorschalteinheit 37 strömen, in der sie gereinigt, befeuchtet, temperiert und/oder in sonstiger Weise behandelt wird. Der Rohrkanal 35 verzweigt sich z. B. in Luftverteilungskanäle 38, die in Luftaustrittsschlitzen 39 an verschiedenen Stellen, z. B. in verschiedenen Räumen münden.

Im Betrieb der Anlage befindet sich im Behälter 11 ein Gemisch 40 von Verdünnungsflüssigkeit, Duftstoffkonzentrat und ggf. einem an sich bekannten Emulgator. Dieses Flüssigkeitsgemisch 40 bildet eine freie Oberfläche (Verdunstungsoberfläche 41).

Durch die fluidische Verbindung zwischen dem Gasraum 42 des Behälters 11 und dem Ansaugtrakt 36 des Gebläses 22 entsteht in dem Gasraum 42 des Behälters 11 ein Unterdruck, durch den eine Luftströmung 43 erzeugt und in Gang gehalten wird. Diese Bypaßluft streicht über die Verdunstungsoberfläche 41 und führt zu einem außerordentlich gleichmäßigem Austrag von Duftstoff aus dem Behälter 11 und einer entsprechenden gleichmäßigen Anreicherung der Lüftungs- oder Klimatisierungsluft mit diesem Duftstoff.

Es versteht sich, daß das Gerät 10 auch unmittelbar mit einem Gebläse ausgestattet sein kann, so daß es als Kompakteinheit für die Belüftung von Einzelräumen dienen kann. Vorzugsweise wird das Gerät aber an eine (unter Umständen bereits bestehende) Belüftungs- oder Klimatisierungsanlage, insbesondere in der in Fig. 4 dargestellten Weise, angeschlossen.

Es versteht sich, daß das Gerät auch mit mehreren Voratsbehältern 29 für verschiedene Duftstoffe verbunden sein kann, so daß an verschiedenen Tagen oder zu verschiedenen Zeiten ein und desselben Tages verschiedene Duftnoten in die Lüftungs- oder Klimatisierungsluft eingebracht werden können.

### Bezugszeichenliste

- 10: Gerät
- 11: Behälter
- 12: Stirnseitenwand
- 13: Stirnseitenwand
- 14: Bodenwanne
- 15: Deckelplatte
- 16: Zuluftöffnung
- 17: Staubschutzeinrichtung
- 18: Stirnflächen
- 19: Abluftöffnung
- 20: Rohrstutzen
- 21: Rohleitung
- 22: Gebläse
- 23: Öffnung
- 24: Verdüsungskopf
- 25: Verdüsungskegel
- 26: Magnetventil
- 27: Öffnung
- 28: Anschlußleitung
- 29: Vorratsbehälter
- 30: Pumpe
- 31: Entleerungsöffnung
- 32: Magnetventil
- 33: Zeitschaltuhr
- 34: elektrische Leitung
- 35: Rohrkanal
- 36: Ansaugtrakt
- 37: Vorschalteinheit
- 38: Luftverteilungskanäle
- 39: Luftaustrittsschlitze
- 40: Gemisch
- 41: Verdunstungsoberfläche
- 42: Gasraum
- 43: Luftströmung

## Patentansprüche

1. Verfahren zum Anreichern von Lüftungs- oder Klimatisierungsluft mit Duftstoffen, bei dem ein Gemisch einer Verdünnungsflüssigkeit und Duftstoff hergestellt und in mindestens einem eine freie Verdunstungsfläche für das Gemisch aufweisenden Behälter vorrätig gehalten wird, dadurch gekennzeichnet, daß ein Teilstrom der Lüftungs- oder Klimatisierungsluft über die freie Verdunstungsfläche geleitet und anschließend als Teilstrom des Lüftungs- oder Klimatisierungsluftstromes in den Lüftungs- oder Klimatisierungsluftstrom abgegeben wird und daß die Konzentration der Duftstoffe in der Lüftungs- oder Klimatisierungsluft dadurch gesteuert wird, daß die Strömungsrate des über die freie Verdunstungsfläche geleiteten Teilluftstromes gesteuert wird.

2. Verfahren nach Anspruch 1, **dadurch gekennzeichnet,** daß der mindestens eine Behälter in vorgegebenen Zeitabständen oder zu vorgegebenen oder frei wählbaren Zeitpunkten in der Weise mit Gemisch befüllt wird, daß der Behälter zunächst, insbesondere automatisch, entleert, ggf. gereinigt sowie nachfolgend wieder mit neuem Gemisch oder mit Verdünnungsflüssigkeit und Duftstoff gefüllt wird.

3. Verfahren nach Anspruch 1 oder 2, **dadurch gekennzeichnet,** daß der mindestens eine Behälter während verschiedener Teilzeitspannen unterschiedliche Duftstoffe enthält und hierzu mehrere parallel geschaltete Behälter oder mehrere parallel geschaltete Zuführorgane für die Beaufschlagung eines einzigen Behälters mit den unterschiedlichen Duftstoffen verwendet werden.

4. Verfahren nach Anspruch 2 oder 3, dadurch gekennzeichnet, daß die über die freie Verdunstungsfläche je Zeiteinheit geleitete Luftmenge gesteuert wird.

5. Verfahren nach einem der Ansprüche 1 bis 4, dadurch gekennzeichnet, daß der mindestens eine Behälter nur während Teilzeitspannen den Duftstoff enthält.

6. Verfahren nach Anspruch 1 oder nach einem der Ansprüche 3 bis 6, dadurch gekennzeichnet, daß der mindestens eine Behälter in vorgegebenen Zeitabständen oder zu vorgegebenen oder frei wählbaren Zeitpunkten mit Verdünnungsflüssigkeit und Duftstoff, insbesondere automatisch, neu befüllt oder aufgefüllt wird, oder daß Verdünnungsflüssigkeit oder Duftstoff oder beides unter Änderung der Duftstoffkonzentration im Behälter nachdosiert wird.

7. Verfahren nach einem der Ansprüche 1 bis 6, dadurch gekennzeichnet, daß zunächst Verdünnungsflüssigkeit, sodann der Duftstoff und sodann die restliche Verdünnungsflüssigkeitsmenge in den Behälter gefüllt wird.

8. Verfahren nach einem der Ansprüche 1 bis 9, gekennzeichnet durch die Verwendung einer Verdüsungseinrichtung für die Verdünnungsflüssigkeit zum Befüllen und ggf. Mischen oder zum Reinigen des Behälters.

9. Verfahren nach einem der Ansprüche 1 bis 8, insbesondere nach Anspruch 4, dadurch gekennzeichnet, daß der Behälterinhalt auf einer vorbestimmten oder vorbestimmbaren Temperatur gehalten wird.

10. Anlage zum Durchführen des Verfahrens nach einem der Ansprüche 1 bis 9, bei der die Lüftungs- oder Klimatisierungsluft mittels eines Gebläses (22) in ein Verteilerleitungssystem (Rohrkanal 35, Luftverteilungskanäle 38) gefördert wird, **dadurch gekennzeichnet,** daß ein Behälter (11) zum Aufnehmen eines Gemisches (40) von Verdünnungsflüssigkeit und Duftstoff vorgesehen ist, der eine freie Verdunstungsoberfläche (41) für das Gemisch (40) aufweist und mit mindestens einer Zuluft- (16) und einer Abluftöffnung (19) versehen ist, daß der oberhalb der Verdunstungsoberfläche (41) sich befindende Teil des Innenraumes des Behälters (11) über eine Rohrleitung (Rohrstutzen 20, Rohrleitung 21) mit dem Gebläse (22) derart fluidisch verbunden ist, daß über den Innenraum des Behälters (11) ein Teilstrom der Lüftungs- und Klimatisierungsluft strömt und daß Steuerungsmittel vorgesehen sind, die die Strömungsrate des über die freie Verdunstungsfläche (41) geleiteten Teilluftstromes derart steuern, daß die Konzentration der Duftstoffe in der Lüftungs- und Klimatisierungsluft gesteuert wird.

11. Anlage nach Anspruch 10, dadurch gekennzeichnet, daß zwecks Anreicherns der Lüftungs- oder Klimatisierungsluft mit unterschiedlichen Duftstoffen während verschiedener Teilzeitspannen aus mehreren, mit jeweils eigenständigen Zuführorganen (27 bis 30) für je einen der Duftstoffe versehenen, parallel geschalteten Behältern oder einem einzigen, mit mehreren parallel geschalteten Zuführorganen (27 bis 30) für die unterschiedlichen Duftstoffe versehenen Behälter besteht.

12. Anlage nach Anspruch 10 oder 11, dadurch gekennzeichnet, daß der Behälter (11) einen runden, ggf. geneigten Boden (Bodenwanne 14) aufweist.

13. Anlage nach Anspruch 10, 11 oder 12, dadurch gekennzeichnet, daß die mindestens eine Zuluftöffnung (16) mit einer Staubschutzeinrichtung (17) versehen ist.

14. Anlage nach einem der Ansprüche 10 bis 13, **dadurch gekennzeichnet,** daß der Behälter mit
einer mit einem fernbedienbaren Ventil (32) beherrschbaren Entleerungsöffnung (31),
einer Verteilvorrichtung (23, 24, 26) für die Verdünnungsflüssigkeit sowie
einer Steuerungseinrichtung (33) für die Entleerung des mindestens einen Behälters (11) über die Entleerungsöffnung (31) sowie für die ggf. nachfolgende Reinigung und die nachfolgende Wiederbefüllung des Behälters mit neuem Gemisch (40) oder mit Verdünnungsflüssigkeit und Duftstoff in vorgegebenen Zeitabständen oder zu vorgegebenen oder frei wählbaren Zeitpunkten versehen ist.

15. Anlage nach einem der Ansprüche 10 bis 14, gekennzeichnet durch mindestens eine mit dem Behälter (11) fluidisch verbundene Pumpe (30) für dosierte, insbesondere automatische, Zuführung von mindestens einem Duftstoff.

16. Anlage nach einem der Ansprüche 10 bis 15, gekennzeichnet durch mindestens ein mit dem Behälter (11) fluidisch verbundenes Ventil (26) für dosierte, insbesondere automatische, Zuführung von Verdünnungsflüssigkeit.

## Claims

1. A process for enriching ventilating or air-conditioning air with fragrances, wherein a mixture of a diluting liquid and a fragrance is prepared and stored in at least one container having a free evaporation surface for the mixture, characterised in that a sub-stream of the ventilating or air-conditioning air is conveyed over the free evaporation surface and then fed into the ventilating or air-conditioning air stream as a sub-stream thereof, and in that the concentration of the fragrances in the ventilating or air-conditioning air is controlled by controlling the flow rate of the sub-stream of air conveyed over the free evaporation surface.

2. A process according to claim 1, characterised in that the at least one container is filled with mixture at predetermined intervals or at predetermined or freely selectable times in such a manner that the container is first emptied, in particular automatically, optionally cleaned and subsequently refilled with new mixture or with diluting liquid and fragrance.

3. A process according to claim 1 or 2, characterised in that the at least one container contains different fragrances during different periods, and a plurality of parallel containers or a plurality of parallel feed members for supplying a single container with the different fragrances are used for this purpose.

4. A process according to claim 2 or 3, characterised in that the quantity of air conveyed over the free evaporation surface per unit time is controlled.

5. A process according to any one of claims 1 to 4, characterised in that the at least one container only contains the fragrance during certain periods.

6. A process according to claim 1 or according to any one of claims 3 to 6, characterised in that the at least one container is refilled or topped up with diluting liquid and fragrance at predetermined intervals or at predetermined or freely selectable times, in particular automatically, or in that diluting liquid or fragrance or both are subsequently metered, varying the fragrance concentration in the container.

7. A process according to any one of claims 1 to 6, characterised in that first diluting liquid, then the fragrance and then the remaining quantity of diluting liquid are introduced into the container.

8. A process according to any one of claims 1 to 9, characterised by the use of a spray arrangement for the diluting liquid for filling and, optionally, mixing or for cleaning the container.

9. A process according to any one of claims 1 to 8, in particular according to claim 4, characterised in that the container contents are held at a predetermined or predeterminable temperature.

10. An installation for carrying out the process according to any one of claims 1 to 9, wherein the ventilating or air-conditioning air is conveyed by means of a fan (22) to a distribution line system (pipe duct 35, air distribution ducts 38), characterised in that a container (11) is provided for holding a mixture (40) of diluting liquid and fragrance and has a free evaporation surface (41) for the mixture (40) and is provided with at least one air inlet opening (16) and an air outlet opening (19), in that the part of the interior of the container (11) located above the evaporation surface (41) is fluidically connected to the fan (22) via a pipeline (pipe connecting piece 20, pipeline 21) in such a manner that a sub-stream of the ventilating and air-conditioning air flows via the interior of the container (11), and in that control means are provided which control the flow rate of the sub-stream of air, conveyed over the free evaporation surface (41), in such a manner that the concentration of the fragrances in the ventilating and air-conditioning air is controlled.

11. An installation according to claim 10, characterised in that, for the purpose of enriching the ventilating and air-conditioning air with different fragrances during different periods, [the installation] comprises a plurality of parallel containers each provided with independent feed members (27 to 30) for each of the fragrances, or a single container provided with a plurality of parallel feed members (27 to 30) for the different fragrances.

12. An installation according to claim 10 or 11, characterised in that the container (11) has a round, optionally sloping base (base trough 14).

13. An installation according to claim 10, 11 or 12, characterised in that the at least one air inlet opening (16) is provided with a dust protector (17).

14. An installation according to any one of claims 10 to 13, characterised in that the container is provided with a discharge opening (31) controllable by a remote-control valve (32), a distributing device (23, 24, 26) for the diluting liquid, and a control arrangement (33) for emptying the at least one container (11) via the discharge opening (31) and for the optional subsequent cleaning and subsequent refilling of the container with new mixture (40) or with diluting liquid and fragrance at predetermined intervals or at predetermined or freely selectable times.

15. An installation according to any one of claims 10 to 14, characterised by at least one pump (30) fluidically connected to the container (11) and provided for the metered, in particular automatic supply of at least one fragrance.

16. An installation according to any one of claims 10 to 15, characterised by at least one valve (26) fluidically connected to the container (11) and provided for the metered, in particular automatic supply of diluting liquid.

## Revendications

1. Procédé pour enrichir l'air de ventilation ou de climatisation en substances aromatiques, dans lequel un mélange à base de diluant et de substance aromatique est fabriqué et est maintenu en réserve dans au moins un conteneur présentant une surface libre d'évaporation pour le mélange, caractérisé en ce qu'un courant partiel de l'air de ventilation ou de climatisation est dirigé sur la surface libre d'évaporation et est ensuite amené, en tant que courant partiel du courant d'air de ventilation ou de climatisation, au courant d'air de ventilation ou de climatisation et en ce que la concentration des substances aromatiques, présentes dans l'air de ventilation ou de climatisation, est commandée par le fait que le débit d'écoulement du courant partiel d'air, dirigé sur la surface libre d'évaporation, est commandé.

2. Procédé selon la revendication 1, caractérisé en ce qu'au moins un conteneur est rempli du mélange à des intervalles de temps prédéterminés ou à des moments prédéterminés ou pouvant être librement sélectionnés de manière que le conteneur soit tout d'abord vidé, en particulier de manière automatique, le cas échéant, nettoyé, et ensuite rempli à nouveau d'un mélange frais ou de diluant et de substance aromatique.

3. Procédé selon la revendication 1 ou 2, caractérisé en ce qu'au moins un conteneur contient diverses substances aromatiques pendant différents laps partiels de temps et que, pour ce faire, on utilise plusieurs conteneurs, montés en parallèle, ou plusieurs organes d'amenée, montés en parallèle pour l'admission des différentes substances aromatiques dans un conteneur unique.

4. Procédé selon la revendication 2 ou 3, caractérisé en ce que le volume d'air, dirigé par unité de temps sur la surface libre d'évaporation, est commandé.

5. Procédé selon l'une des revendications 1 à 4, caractérisé en ce qu'au moins un conteneur ne contient la substance aromatique que pendant des laps partiels de temps.

6. Procédé selon la revendication 1 ou l'une des revendications 3 à 6, caractérisé en ce qu'au moins un conteneur est rempli à nouveau ou le contenu de celui-ci est complété de diluant et de substance aromatique, en particulier de manière automatique, à des intervalles de temps prédéterminés ou à des moments prédéterminés ou pouvant être librement sélectionnés ou en ce que le diluant ou la substance aromatique ou les deux sont dosés ultérieurement en modifiant la concentration de la substance aromatique dans le conteneur.

7. Procédé selon l'une des revendications 1 à 6, caractérisé en ce que tout d'abord le diluant et ensuite la substance aromatique, puis la quantité restante du diluant sont introduits dans le conteneur.

8. Procédé selon l'une des revendications 1 à 9, caractérisé par l'utilisation d'un dispositif d'atomisation, prévu pour le diluant, en vue du remplissage et, le cas échéant, du mélange ou du nettoyage du conteneur.

9. Procédé selon l'une des revendications 1 à 8, en particulier selon la revendication 4, caractérisé en ce que le contenu du récipient est maintenu à une température prédéterminée ou pouvant être prédéterminée.

10. Installation pour la mise en oeuvre du procédé selon l'une des revendications 1 à 9, dans laquelle l'air d'aération ou de climatisation est transporté au moyen d'un ventilateur (22) dans un système de conduite de distribution (canalisation 35, canaux de répartition d'air 38), caractérisée en ce qu'il est prévu, pour recueillir un mélange (40) à base de diluant et de substance aromatique, un conteneur (11) qui présente une surface libre d'évaporation (41) pour le mélange (40) et est muni d'au moins une ouverture d'entrée d'air (16) et d'une de sortie d'air (19), en ce que la partie de l'intérieur du conteneur (11), se trouvant au-dessus de la surface d'évaporation (41), est reliée en écoulement de fluide, par l'intermédiaire d'une canalisation (tubulure 20, canalisation 21), au ventilateur (22), de sorte qu'un courant partiel de l'air de ventilation et de climatisation s'écoule par l'intérieur du conteneur (11) et que sont prévus des moyens de commande qui commandent les débits d'écoulement du courant partiel d'air dirigé sur la surface libre d'évaporation (41) de sorte que la concentration des substances aromatiques dans l'air de ventilation et de climatisation est commandée.

11. Installation selon la revendication 10, caractérisée en ce qu'en vue de l'enrichissement de l'air de ventilation ou de climatisation en diverses substances aromatiques, pendant différents laps partiels de temps, elle se compose de plusieurs conteneurs montés en parallèle, munis d'organes d'amenée (27 à 30) respectivement autonomes, pour chacune des substances aromatiques ou d'un conteneur unique, muni de plusieurs organes d'amenée (27 à 30), montés en parallèle pour les diverses substances aromatiques.

12. Installation selon la revendication 10 ou 11, caractérisée en ce que le conteneur (11) présente un fond rond le cas échéant incliné (fond de cuvette 14).

13. Installation selon la revendication 10, 11 ou 12, caractérisé en ce qu'au moins une ouverture d'amenée d'air (16) est munie d'un dispositif de protection contre la poussière (17).

14. Installation selon l'une des revendications 10 à 13, caractérisée en ce que le conteneur est muni
d'une ouverture d'évacuation (31) pouvant être maîtrisée par une soupape (32) pouvant être actionnée à distance,
d'un dispositif de répartition (23, 24, 26) pour le diluant ainsi
que d'un dispositif de commande (33) pour vider au moins un conteneur (11) par l'intermédiaire de l'ouverture d'évacuation (31) ainsi que pour le nettoyage éventuel consécutif et le remplissage consécutif du conteneur avec un nouveau mélange (40) ou avec le diluant et la substance aromatique à des intervalles de temps prédéterminés ou des moments prédéterminés ou pouvant être librement sélectionnés.

15. Installation selon l'une des revendications 10 à 14, caractérisée par au moins une pompe (30) reliée en écoulement de fluide au conteneur (11) pour l'amenée dosée, en particulier automatique, d'au moins une substance aromatique.

16. Installation selon l'une des revendications 10 à 15, caractérisée par au moins une soupape (26), reliée en écoulement au conteneur (11) pour l'amenée dosée, en particulier automatique, du diluant.
